# EUROPÄISCHE PATENTSCHRIFT

(11) **EP 3 575 534 B1**
(45) Veröffentlichungstag und Bekanntmachung des Hinweises auf die Patenterteilung: **22.06.2022**
(21) Anmeldenummer: 19173659.4
(22) Anmeldetag: 09.05.2019
(51) Int. Cl.: E05F 15/42

(54) **VORRICHTUNG ZUR SENSORISCHEN ABSICHERUNG DER FLÜGELBEWEGUNGEN EINER AUTOMATISCHEN DREHTÜR**
DEVICE FOR SECURING THE LEAF MOVEMENTS OF AN AUTOMATIC REVOLVING DOOR BY MEANS OF A SENSOR SYSTEM
DISPOSITIF DE SÉCURISATION SENSORIELLE DES MOUVEMENTS DE BATTANT D'UNE PORTE TOURNANTE AUTOMATIQUE

(30) Priorität: 29.05.2018 DE 102018208440
(43) Veröffentlichungstag der Anmeldung: 04.12.2019
(73) Patentinhaber: GEZE GmbH, 71229 Leonberg (DE)
(72) Erfinder: HUCKER, Dr., Matthias, 76359 Marxzell (DE)

(56) Entgegenhaltungen:
- EP-A2- 2 418 517

## Beschreibung

Die Erfindung betrifft eine Vorrichtung zur sensorischen Absicherung der Flügelbewegungen einer automatischen Drehtür mit einer eine bandseitig auf dem Türflügel angeordnete Sensoreinheit und/oder eine gegenbandseitig auf dem Türflügel angeordnete Sensoreinheit umfassenden Sensorik und einer mit der Sensorik kommunizierenden Türsteuerung.

Automatische Drehtüren mit einem motorischen Antrieb wie insbesondere einem elektrischen Antrieb sind allgemein bekannt. Sie erleichtern die Begehung einer Tür stets dann, wenn die manuelle Betätigung zu umständlich oder mühsam ist.

Damit der automatisierte Türflügel beim Öffnen und Schließen niemanden verletzt, ist auch bereits bekannt, die Flügelbewegungen sensorisch abzusichern. Dazu werden auf der Bandseite und auf der Bandgegenseite auf dem Türflügel Präsenzsensoren montiert, die sich mit dem Türflügel bewegen. Tritt eine Person beim Öffnen des Türflügels in das Erfassungsfeld des auf der Bandseite (BS) vorgesehenen Sensors, so stoppt die Türsteuerung den Türflügel. Tritt eine Person beim Schließen des Türflügels in das Erfassungsfeld des auf der Bandgegenseite (BGS) vorgesehenen Sensors, so reversiert die Türsteuerung den Türflügel in die Offenlage.

Bisher müssen die betreffenden Sensoren parametriert werden, damit ein jeweiliger Sensor weiß, ob er auf der Bandseite oder auf der Bandgegenseite montiert ist und ob die Hauptschließkante (HSK) des Türflügels sich auf der rechten oder linken Seite des Sensors befindet.

Oft öffnen Drehflügeltüren 12 gegen eine Wand 10 (vgl. die Fig. 1 bis 3). In diesem Fall taucht die Wand 10 in das Erfassungsfeld 14 des auf der Bandseite vorgesehenen Sensors 16 ein, falls sich der Türflügel 18 öffnet. Bisher ist es erforderlich, dass der bandseitige Sensor 16 und/oder die Türsteuerung die Wand 10 "lernt" oder die Wand insbesondere unter Einbeziehung des Bandöffnungswinkels parametriert wird, damit der Türflügel 18 vollständig öffnen kann, ohne dass der bandseitige Sensor 16 die Wand 10 als Person oder Hindernis detektiert.

Die Wand 10 selbst kann inhomogen sein, d.h. es kann auf der betreffenden Seite beispielsweise ein Tisch, auf dem manchmal etwas steht, oder ein Vorhang, der manchmal offen und manchmal geschlossen sein kann, ein Bücherregal mit Büchern, eine abgesetzte Wand 10 (vgl. Fig. 2) oder eine unvollständige Wand 10 (vgl. Fig. 3), ein Heizkörper und/oder dergleichen vorgesehen sein.

Die Türsteuerung benötigt für verschiedene Aufgaben die Kenntnis der Breite b des Türflügels 18 (vgl. Fig. 5), so zum Beispiel zur Begrenzung der Flügelgeschwindigkeit an der Hauptschließkante, zur Berechnung des Massenträgheitsmoments des Türflügels 18 für die Auslegung der Regelung, und/oder dergleichen.

Bisher muss die Breite b des Türflügels als Parameter an der Türsteuerung bei der Inbetriebnahme eingestellt werden.

Als Sensoren werden derzeit unter anderem Aktiv-Infrarot (AIR)-Lichttaster mit Triangulation oder Laserscanner, also Sensoren eingesetzt, die eine mehr oder weniger gute Auflösung der Entfernung zum Sensor ermöglichen.

Ein Beispiel für eine solche herkömmliche Ausführung mit AIR-Lichttastern ist in der Fig. 6 wiedergegeben. Dabei sendet ein Sender 28 Lichtflecke. Ein Empfänger 30 berechnet mit Kenntnis der optischen Basis 32 des AIR-Lichttasters den Abstand a jedes reflektierten Lichtflecks. Ein Nachteil einer solchen herkömmlichen Ausführung besteht in der geringen Auflösung.

Die EP 2 418 517 A2 offenbart einen Sensor im Bereich einer Flügelanlage (20) angeordneten Sensor, der einen vorbestimmten, zu überwachenden Erfassungsbereich in Bezug auf eine Flügelanlage sensorisch abdeckt. Der Sensor ist als Bilderfassungssensor gestaltet und weist zumindest zwei lichtempfindliche Sensorelemente auf, die so angeordnet sind, dass sie den zu überwachenden Erfassungsbereich vollständig abdecken. Die von den aktivierten Sensorelementen erfassten Lichtwerte ergeben zusammen ein jeweiliges, vom Sensor erfasstes Bild. Zudem weist der Sensor eine Steuerungseinrichtung auf oder ist mit dieser gekoppelt. Die Steuerungseinrichtung vorgesehen, vorbestimmte Sensorelemente des Sensors gemäß einem jeweils aktuellen Zustand der Flügelanlage zu aktivieren bzw. zu inaktivieren. Die Sensoreinheit kann an dem Flügel angebracht sein und mehrerer Bilder in Abhängigkeit des Türöffnungswinkels abspeichern.

Die bisher üblichen Vorrichtungen zur sensorischen Absicherung der Flügelbewegungen einer automatischen Drehtür bzw. die bisher üblichen sensorisch abgesicherten automatischen Drehflügeltüren besitzen unter anderem die Nachteile, dass die Erfassungsfelder der Sensoren festgelegt sind und die Sensoren parametriert werden müssen.

Der Erfindung liegt die Aufgabe zugrunde, eine Vorrichtung zur sensorischen Absicherung der Flügelbewegungen einer automatischen Drehtür der eingangs genannten Art anzugeben, bei der die zuvor erwähnten Nachteile beseitigt sind. Dabei soll insbesondere ermöglicht werden, dass die Montageparameter der Sensoren automatisch eingestellt werden, die Größe der Erfassungsfelder der Sensoren automatisch optimal an die Umgebung angepasst werden, die Testung der Sensoren vereinfacht wird, eventuell vorgesehene Griffstangen automatisch erkannt werden und die Flügelbreite automatisch bestimmbar ist.

Diese Aufgabe wird erfindungsgemäß durch eine Vorrichtung mit den Merkmalen des Anspruchs 1 gelöst. Bevorzugte Ausführungsformen der erfindungsgemäßen Vorrichtung ergeben sich aus den Unteransprüchen.

Die erfindungsgemäße Vorrichtung zur sensorischen Absicherung der Flügelbewegungen einer automatischen Drehtür umfasst eine Sensorik mit einer bandseitig auf dem Türflügel anordenbaren Sensoreinheit und/oder einer gegenbandseitig auf dem Türflügel anordenbaren Sensoreinheit und eine mit der Sensorik kommunizierende Türsteuerung. Dabei umfasst eine jeweilige Sensoreinheit einen zumindest im Wesentlichen flächigen Abstandsscanner, wobei die Sensorik und/oder die Türsteuerung so ausgeführt sind, dass in einem jeweiligen automatisch ausgeführten Lernzyklus während eines Öffnungs- und/oder Schließzyklus des Türflügels eine jeweilige Sensoreinheit bei aufeinanderfolgenden Türöffnungswinkeln jeweils in einer bandseitigen bzw. bandgegenseitigen Ebene die Abstände von der jeweiligen Sensoreinheit zur Umgebung des Türflügels misst, aus den in den verschiedenen Ebenen in Abhängigkeit vom Türöffnungswinkel erhaltenen Messwerten als Funktion der in den verschiedenen Ebenen gemessenen Abstände von der jeweiligen Sensoreinheit zur Umgebung und des Türöffnungswinkels ein dreidimensionales Bild der Umgebung ermittelt und das so ermittelte dreidimensionale Bild der Umgebung speichert.

Durch Vergleich mit dem gespeicherten dreidimensionalen Bild kann die Sensorik und/oder die Türsteuerung im Betrieb Personen oder Hindernisse, die die Bewegung des Türflügels behindern würden, zuverlässig von der Umgebung des Türflügels, z.B. Wand, Zarge, weiterer Türflügel, Gardine hinter der Tür und/oder dergleichen, unterscheiden und dadurch seinen aktiven Erfassungsbereich auch bis in die Nebenschließkante und über die Hauptschließkante hinaus erweitern, womit das Schutzniveau an der Tür deutlich erhöht wird. Die Sensorik und/oder die Türsteuerung passen damit das Erfassungsfeld automatisch an die jeweilige Umgebung an. Die Sensoren müssen somit nicht mehr parametriert werden. Zudem ist die Testung der Sensoren unter Einbeziehung der automatisch erfassten Umgebung vereinfacht. Gegebenenfalls vorhandene Griffstangen werden automatisch erkannt, und die Flügelbreite kann automatisch bestimmt werden. Bevorzugt sind die Sensorik und/oder die Türsteuerung so ausgeführt sind, dass das Erfassungsfeld einer jeweiligen Sensoreinheit automatisch an das jeweils ermittelte dreidimensionale Bild der Umgebung angepasst ist. Zudem sind die Sensorik und/oder die Türsteuerung bevorzugt auch so ausgeführt, dass im Bereich des Türflügels befindliche Personen oder Hindernisse von der durch das dreidimensionale Bild repräsentierten Umgebung unterschieden werden.

Die jeweilige Sensoreinheit der Sensorik umfasst als flächigen Abstandsscanner einen flächigen Lichtscanner, wobei als flächiger Abstandscanner bevorzugt jeweils ein AIR-Lichtaster und/oder ein Laserscanner vorgesehen sind.

Gemäß einer bevorzugten praktischen Ausführungsform der erfindungsgemäßen Vorrichtung umfasst der flächige Abstandsscanner einer jeweiligen Sensoreinheit einen Sender, einen rotierenden Spiegel und einen Empfänger. Dabei sind die Sensorik und/oder die Türsteuerung so ausgeführt, dass zur Messung der Abstände zur Umgebung in einer jeweiligen bandseitigen bzw. gegenbandseitigen Ebene ein Abttaststrahl einer jeweiligen Sensoreinheit in der jeweiligen Ebene auf die Umgebung des Türflügels gelenkt und die Abstände zur Umgebung jeweils aus der Lichtlaufzeit zwischen Sender und Empfänger einer jeweiligen Sensoreinheit ermittelt werden.

Die jeweilige, insbesondere eine einen AIR-Lichttaster umfassende Sensoreinheit ist so ausgeführt, dass sie während eines jeweiligen Öffnungs- bzw. Schließzyklus des Türflügels bei einem jeweiligen aktuellen Türöffnungswinkel in der jeweiligen Ebene die Abstände zur Umgebung entlang einer Linie als Funktion des jeweils aktuellen Türöffnungswinkels misst. Die Umgebung wird somit durch eine jeweilige Sensoreinheit gescannt.

Bevorzugt ragen das Erfassungsfeld der bandseitigen Sensoreinheit und/oder das Erfassungsfeld der bandgegenseitigen Sensoreinheit jeweils zumindest einseitig, bevorzugt beidseitig, über den Türflügel hinaus.

Dabei ist insbesondere von Vorteil, wenn das Erfassungsfeld der bandseitigen Sensoreinheit und/oder das Erfassungsfeld der bandgegenseitigen Sensoreinheit jeweils über den Türflügel hinaus bis in die Nebenschließkante und/oder über die Hauptschließkante hinaus erweitert sind. Damit wird das Schutzniveau an der Tür entsprechend erhöht.

Eine jeweilige Sensoreinheit kann insbesondere in einem oberen Bereich des Türflügels anordenbar sein.

Vorteilhafterweise sind die Sensorik und/oder die Türsteuerung auch zur automatischen Ermittlung der Breite und/oder der Höhe des Türflügels ausgeführt.

Dabei sind die Sensorik und/oder die Türsteuerung bevorzugt zur automatischen Ermittlung des Abstandes zwischen der Nebenschließkante und der Hauptschließkante des Türflügels und/oder des Abstandes zwischen den auf den beiden Seiten das Türflügels vorgesehenen Zargen und zur automatischen Ermittlung der Breite des Türflügels über diesen Abstand ausgeführt.

Von Vorteil ist insbesondere auch, wenn die Sensorik und/oder die Türsteuerung zur automatischen Erkennung einer jeweiligen Griffstange des Flügels ausgeführt sind.

Griffstangen am Türflügel können durch eine jeweilige Sensoreinheit einfach erkannt werden, da die Position einer solchen Griffstange bezogen auf die jeweilige mit dem Türflügel mitfahrende Sensoreinheit unverändert bleibt und sich die Griffstange ebenfalls mit dem Türflügel mitbewegt.

Vorteilhafterweise ist das Vorhandensein einer jeweiligen Griffstange durch die Sensorik signalisierbar. Indem die Sensorik eine entsprechende Information liefert und die Türsteuerung somit weiß, dass der Türflügel nicht vollständig abgesichert ist, können gegebenenfalls zusätzliche Maßnahmen getroffen werden.

Von Vorteil ist insbesondere auch, wenn die Funktion der Sensorik insbesondere über die Türsteuerung automatisch regelmäßig überwachbar ist.

Dabei ist die Funktion der Sensorik vorteilhafterweise unter Verwendung wenigstens eines Bereichs der ermittelten Umgebung als Testobjekt überwachbar.

Gemäß einer zweckmäßigen praktischen Ausführungsform der erfindungsgemäßen Vorrichtung ist während eines jeweiligen Überwachungszyklus zur Überwachung der Funktion der Sensorik mittels einer jeweiligen Sensoreinheit überprüfbar, ob die ermittelte Umgebung unverändert geblieben ist. Ist dies der Fall, weiß die jeweilige Sensoreinheit, dass ihre Funktion gegeben ist.

Gemäß einer weiteren zweckmäßigen praktischen Ausführungsform der erfindungsgemäßen Vorrichtung ist die Funktion der Sensorik über die Türsteuerung unter Heranziehung der Redundanz überwachbar, die sich aus den beiden über einen jeweiligen Öffnungs- bzw. Schließzyklus des Türflügels erzeugten dreidimensionalen Bildern der Umgebung ergibt.

Sind zwei Sensoreinheiten am Türflügel montiert, so sieht die auf der Bandseite vorgesehene Sensoreinheit beim Öffnen dasselbe Bild wie die auf der Bandgegenseite vorgesehene Sensoreinheit beim Schließen. Kennt die Türsteuerung beide dreidimensionalen Bilder, kann sie die betreffende Redundanz nutzen, um zum Beispiel schon bei der Inbetriebnahme, also beim ersten Scannen der Umgebung, die Funktion beider Sensoreinheiten zu überwachen.

Von Vorteil ist insbesondere auch, wenn die Sensorik zur Ermittlung des jeweiligen aktuellen Türöffnungswinkels mit einem Positionsmesssystem wie insbesondere einem Gyroskop oder dergleichen versehen ist. Alternativ oder zusätzlich kann der jeweilige aktuelle Türöffnungswinkel jedoch auch über die Türsteuerung bereitgestellt werden.

Die Sensorik kommuniziert bevorzugt über einen Sensorbus mit der Türsteuerung.

Ein solcher Sensorbus stellt eine einfache, kostengünstige Lösung für eine entsprechende Kommunikationsverbindung zwischen der Türsteuerung und der Sensoreinheit bzw. den auf der Bandseite und der Bandgegenseite vorgesehenen Sensoreinheiten dar. Die Sensoreinheiten können dann beispielsweise nicht nur die Flügelbreite, sondern auch das komplette dreidimensionale Bild der Umgebung an die Türsteuerung übertragen.

Die Erfindung wird im Folgenden anhand eines Ausführungsbeispiels unter Bezugnahme auf die Zeichnung näher erläutert; in dieser zeigen:
- Fig. 1: eine schematische Darstellung einer durch eine Vorrichtung sensorisch absicherbaren Drehflügeltür, die gegen eine vollständige Wand öffnet,
- Fig. 2: eine schematische Darstellung einer gegen eine abgesetzte Wand öffnenden Drehflügeltür, die durch eine beispielhafte Ausführungsform einer Vorrichtung sensorisch abgesichert ist, bei der die Erfassungsfelder der Sensoreinheiten jeweils beidseitig über den Türflügel hinausragen,
- Fig. 3: eine weitere schematische Darstellung einer Drehflügeltür, die durch eine beispielhafte Ausführungsform einer Vorrichtung sensorisch abgesichert ist, bei der die Erfassungsfelder der Sensoreinheiten jeweils beidseitig über den Türflügel hinausragen, wobei die Drehflügeltür jedoch gegen eine unvollständige Wand öffnet,
- Fig. 4: eine weitere schematische Darstellung einer Drehflügeltür, die durch eine beispielhafte Ausführungsform einer Vorrichtung sensorisch abgesichert ist, bei der das Erfassungsfeld der Sensoreinheiten jeweils über den Türflügel hinausragt,
- Fig. 4a: eine schematische Darstellung einer erfindungsgemäß sensorisch abgesicherten Drehflügeltür gemäß Fig. 4, wobei die Erfassungsfelder der beiden Sensoreinheiten jedoch automatisch durch Griffstangen eingeschränkt sind,
- Fig. 5: eine schematische Darstellung der Breite und des Öffnungswinkels eines Drehtürflügels,
- Fig. 6: eine schematische Darstellung einer herkömmlichen, durch AIR-Lichttaster abgesicherten zweiflügeligen Tür,
- Fig. 7: eine schematische Darstellung einer beispielhaften Ausführungsform einer Vorrichtung zur sensorischen Absicherung der Flügelbewegungen einer automatischen Drehtür, wobei im vorliegenden Fall beispielsweise eine zweiflügelige Tür mit zwei Drehflügeln dargestellt ist, deren Flügelbewegungen jeweils durch eine entsprechende Vorrichtung sensorisch abgesichert sind, und
- Fig. 8: eine schematische Darstellung einer erfindungsgemäßen Ausführungsform einer insbesondere einen AIR-Lichttaster umfassenden Sensoreinheit, die während eines jeweiligen Öffnungs- bzw. Schließzyklus des Türflügels bei einem jeweiligen Türöffnungswinkel in der jeweiligen Ebene die Abstände zur Umgebung entlang einer Linie als Funktion des jeweiligen aktuellen Türöffnungswinkels misst.

Wie insbesondere aus den Figuren 7 und 8 ersichtlich, umfasst eine jeweilige erfindungsgemäße Vorrichtung 34 zur sensorischen Absicherung der Flügelbewegungen einer automatischen Drehtür 36 eine Sensorik 40 mit einer bandseitig auf dem Türflügel 38 angeordneten Sensoreinheit 42 und/oder einer gegenbandseitig auf dem Türflügel 38 angeordneten Sensoreinheit 44 sowie eine mit der Sensorik 40 kommunizierende Türsteuerung 46.

Eine jeweilige Sensoreinheit 42, 44 umfasst einen zumindest im Wesentlichen flächigen Abstandsscanner, wobei die Sensorik 40 und/oder die Türsteuerung 46 so ausgeführt sind, dass in einem jeweiligen automatisch ausgeführten Lernzyklus während eines Öffnungs- und/oder Schließzyklus des Türflügels 38 eine jeweilige Sensoreinheit 42, 44 bei aufeinanderfolgenden Türöffnungswinkeln jeweils in einer bandseitigen bzw. bandgegenseitigen Ebene 48, 48' die Abstände zur Umgebung des Türflügels 38 misst, aus den in den verschiedenen Ebenen in Abhängigkeit vom Türöffnungswinkel erhaltenen Messwerten als Funktion der in den verschiedenen Ebenen gemessenen Abstände zur Umgebung und als Funktion des Türöffnungswinkels ein dreidimensionales Bild der Umgebung ermittelt und das so ermittelte dreidimensionale Bild der Umgebung speichert.

Die Sensorik 40 und/oder die Türsteuerung 46 sind demnach jeweils so ausgeführt, dass das Erfassungsfeld einer jeweiligen Sensoreinheit 42, 44 automatisch an die Umgebung angepasst ist und im Bereich des Türflügels 38 befindliche Personen oder Hindernisse von der durch das ermittelte dreidimensionale Bild repräsentierten Umgebung unterschieden werden können.

Eine jeweilige Sensoreinheit 42, 44 der Sensorik 40 umfasst als flächigen Abstandsscanner einen flächigen Lichtscanner, wobei der flächige Abstandsscanner insbesondere einen Laserscanner und/oder einen AIR-Lichttaster umfassen kann. In einem Lernvorgang kann das Erfassungsfeld auf die Breite und Höhe des Türflügels begrenzt werden.

Der flächige Abstandsscanner einer jeweiligen Sensoreinheit 42, 44 kann beispielsweise einen Sender, einen rotierenden Spiegel und einen Empfänger umfassen. Dabei sind die Sensorik 40 und/oder die Türsteuerung 46 insbesondere so ausgeführt, dass zur Messung der Abstände zur Umgebung in einer jeweiligen bandseitigen bzw. gegenbandseitigen Ebene ein Abttaststrahl einer jeweiligen Sensoreinheit 42, 43 in der jeweiligen Ebene 48, 48' auf die Umgebung des Türflügels 38 gelenkt und die Abstände zur Umgebung jeweils aus der Lichtlaufzeit zwischen Sender und Empfänger einer jeweiligen Sensoreinheit ermittelt werden. Wie insbesondere aus der Fig. 8 ersichtlich, ist eine jeweilige, insbesondere einen AIR-Lichttaster umfassende Sensoreinheit 42, 44 so ausgeführt sein, dass sie während eines jeweiligen Öffnungs- bzw. Schließzyklus des Türflügels 38 bei einem jeweiligen aktuellen Türöffnungswinkel a(t) in der jeweiligen Ebene die Abstände xₙ(t) zur Umgebung entlang einer Linie 50 als Funktion des jeweiligen aktuellen Türöffnungswinkels α(t) misst.

Das Erfassungsfeld der bandseitigen Sensoreinheit 42 und/oder das Erfassungsfeld der bandgegenseitigen Sensoreinheit 44 können jeweils zumindest einseitig, bevorzugt beidseitig, über den Türflügel 38 hinausragen (vgl. insbesondere die Fig. 2 bis 4a). Dabei kann das Erfassungsfeld der bandseitigen Sensoreinheit 42 und/oder das Erfassungsfeld der bandgegenseitigen Sensoreinheit 44 jeweils über den Türflügel 38 hinaus bis in die Nebenschließkante NSK und/oder über die Hauptschließkante (HSK) hinaus erweitert sein.

Wie insbesondere aus Fig. 7 ersichtlich, kann die Sensorik 40 bzw. eine jeweilige Sensoreinheit 42, 44 insbesondere in einem oberen Bereich des Türflügels 38 angeordnet sein.

Zudem können die Sensorik 40 und/oder die Türsteuerung 46 jeweils insbesondere auch zur automatischen Ermittlung der Breite b (vgl. insbesondere Fig. 5) und der Höhe des Türflügels 38 ausgeführt sein.

Dabei kann eine jeweilige Sensoreinheit 42, 44 die Breite des Türflügels 38 beispielsweise bestimmen, indem sie den Türflügel 38 beim Öffnen und/oder Schließen sieht, nachdem die Sensoreinheit 42, 44 sich ja mit dem Türflügel 38 bewegt, und/oder indem eine jeweilige Sensoreinheit 42, 44 den Abstand zwischen der Nebenschließkante NSK und der Hauptschließkante HSK bzw. den Abstand zwischen der Zarge 24 links und rechts bestimmt. Im letzteren Fall sind die Sensorik 40 und/oder die Türsteuerung 46 jeweils insbesondere zur automatischen Ermittlung des Abstandes zwischen der Nebenschließkante NSK und der Hauptschließkante HSK des Türflügels 38 und/oder des Abstandes zwischen den auf den beiden Seiten das Türflügels 38 vorgesehenen Zargen 24 und zur automatischen Ermittlung der Breite des Türflügels 38 über diesen Abstand ausgeführt.

Wie insbesondere aus der Fig. 4a ersichtlich, können die Sensorik 40 und/oder die Türsteuerung 46 jeweils auch zur automatischen Erkennung einer jeweiligen Griffstange 26 des Türflügels 38 ausgeführt sein. Zudem kann das Vorhandensein einer jeweiligen Griffstange 26 durch die Sensorik 40 signalisierbar sein. Indem eine jeweilige Sensoreinheit 42, 44 eine Information liefert, dass der Türflügel 38 aufgrund einer jeweiligen Griffstange 26 nicht vollständig abgesichert ist, können gegebenenfalls zusätzliche Maßnahmen getroffen werden.

Die Erkennung einer jeweiligen Griffstange 26 am Türflügel 38 durch die Sensorik 40 ist relativ einfach, da die Position einer solchen Griffstange 26 bezogen auf eine jeweilige mit dem Türflügel 38 mitfahrende Sensoreinheit 42, 44 unverändert bleibt, da sich die Griffstange 26 ja mit dem Türflügel 38 mitbewegt.

Überdies kann die Funktion der Sensorik 40 insbesondere über die Türsteuerung 46 auch automatisch regelmäßig überwachbar sein. Dabei kann die Funktion der Sensorik 40 insbesondere unter Verwendung wenigstens eines Bereichs der ermittelten Umgebung als Testobjekt überwacht werden.

Während eines jeweiligen Überwachungszyklus zur Überwachung der Funktion der Sensorik 40 kann mittels einer jeweiligen Sensoreinheit 42, 44 zudem überprüfbar sein, ob die ermittelte Umgebung unverändert geblieben ist.

So kann zur Überwachung der Funktion der Sensorik 40 eine jeweilige Sensoreinheit 42, 44 bei jedem Zyklus prüfen, ob sie ihre Umgebung unverändert sieht. Ist dies der Fall, weiß die jeweilige Sensoreinheit 42, 44, dass ihre Funktion gegeben ist.

Die Funktion der Sensorik 40 kann über die Türsteuerung 46 auch unter Heranziehung der Redundanz überwachbar sein, die sich aus den beiden über einen jeweiligen Öffnungs- bzw. Schließzyklus des Türflügels 38 erzeugten dreidimensionalen Bildern der Umgebung ergibt.

Ist sowohl auf der Bandseite als auch auf der Bandgegenseite des Türflügels 38 jeweils eine Sensoreinheit 42 bzw. 44 montiert, sieht die Sensoreinheit 42 auf der Bandseite beim Öffnen dasselbe Bild wie die Sensoreinheit 44 auf der Bandgegenseite beim Schließen. Kennt die Türsteuerung 46 beide Bilder, kann sie die sich daraus ergebende Redundanz nutzen, um zum Beispiel schon bei der Inbetriebnahme, also beim ersten Scannen der Umgebung, die Funktion der beiden Sensoreinheiten 42, 44 zu überwachen.

Zur Ermittlung des jeweiligen aktuellen Türöffnungswinkels a(t) kann die Sensorik 40 beispielsweise mit einem Positionsmesssystem wie insbesondere einem Gyroskop oder dergleichen versehen sein. Alternativ oder zusätzlich kann der jeweilige aktuelle Türöffnungswinkel a(t) auch über die Türsteuerung 46 bereitgestellt werden. Die Sensorik 40 bzw. eine jeweilige Sensoreinheit 42, 44 kennen also den aktuellen Türöffnungswinkel a(t), wobei, wie erwähnt, beispielsweise eine jeweilige Sensoreinheit 42, 44 ein Positionsmesssystem wie insbesondere ein Gyroskop oder dergleichen besitzt und/oder eine jeweilige Sensoreinheit 42, 44 mit der Türsteuerung 46 kommuniziert, die den aktuellen Türöffnungswinkel a(t) kennt und diesen an eine jeweilige Sensoreinheit 42, 44 übermittelt.

Die Sensorik 40 kann beispielsweise über einen Sensorbus mit der Türsteuerung 46 kommunizieren. Ein solcher Sensorbus stellt eine einfache, kostengünstige Lösung für eine Kommunikationsverbindung zwischen der Türsteuerung 46 und den beiden Sensoreinheiten 42, 44 auf der Bandseite und der Bandgegenseite dar. Die Sensoreinheiten 42, 44 können dann beispielsweise nicht nur die Flügelbreite, sondern insbesondere auch das komplette dreidimensionale Bild der Umgebung über den Sensorbus an die Türsteuerung 46 übertragen.

Ein jeweiliger Einsatz einer erfindungsgemäßen Vorrichtung mit flächige Abstandssensoren bildenden Sensoreinheiten bringt unter anderem die Vorteile mit sich, wonach die Montageparameter der Sensoreinheiten automatisch eingestellt werden, die Größe des Erfassungsfeldes einer jeweiligen Sensoreinheit automatisch optimal an die Umgebung angepasst wird, die Testung einer jeweiligen Sensoreinheit vereinfacht wird, eventuell vorhandene Griffstangen automatisch erkannt werden und die Flügelbreite automatisch bestimmt wird.

Fig. 1 zeigt eine durch eine Vorrichtung 34 sensorisch absicherbare Drehflügeltür 12, bei der zur Erzeugung eines bandseitigen Erfassungsfeldes 14 und eines bandgegenseitigen Erfassungsfeldes 20 auf dem Türflügel 18 sowohl eine bandseitige Sensoreinheit 16 als auch eine bandgegenseitige Sensoreinheit 22 angeordnet sind. In diesem Fall öffnet die Drehflügeltür 12 gegen eine vollständige Wand 10. Durch den Einsatz einer erfindungsgemäßen Vorrichtung 34 wird hierbei insbesondere verhindert, dass bei einem weiteren Öffnen der Drehtürflügeltür 12 die Wand 10 als Person oder Hindernis erfasst wird.

Fig. 2 zeigt eine weitere schematische Darstellung einer Drehflügeltür 12, die durch eine beispielhafte Ausführungsform einer Vorrichtung 34 sensorisch abgesichert ist, bei der die Erfassungsfelder 14, 20 der Sensoreinheiten 16, 22 jeweils über den Türflügel 18 hinausragen. Im vorliegenden Fall öffnet die Drehflügeltür 12 gegen eine abgesetzte Wand 10. Durch den Einsatz einer erfindungsgemäßen Vorrichtung 34 wird hierbei insbesondere verhindert, dass bei einem weiteren Öffnen der Drehtürflügeltür 12 die abgesetzte Wand 10 als Person oder Hindernis erfasst wird.

Fig. 3 zeigt eine weitere schematische Darstellung einer Drehflügeltür 12, die durch eine beispielhafte Ausführungsform einer Vorrichtung sensorisch abgesichert ist, bei der die Erfassungsfelder 14, 20 der Sensoreinheiten 16, 22 jeweils beidseitig über den Türflügel 18 hinausragen, wobei die Drehflügeltür 12 jedoch gegen eine unvollständige Wand 10 öffnet. Durch den Einsatz einer Vorrichtung 34 wird hierbei insbesondere verhindert, dass bei einem weiteren Öffnen der Drehtürflügeltür 12 die unvollständige Wand 10 als Person oder Hindernis erfasst wird.

Bei der in Fig. 4 dargestellten weiteren durch eine Vorrichtung 34 sensorisch abgesicherten Drehflügeltür 12 ragen die Erfassungsfelder 14, 20 der Sensoreinheiten jeweils über den Türflügel 18 hinaus, wodurch eine optimale Absicherung der Flügelbewegung erreicht wird. Dabei kann insbesondere von der Sensoreinheit 20 auf der Bandgegenseite die Nebenschließkante NSK zusätzlich überwacht werden. Auch an der Hauptschließkante HSK ist das Schutzniveau höher. Öffnet der Türflügel 18, wird durch die automatische Anpassung des bandseitigen Erfassungsfeldes 14 verhindert, dass die angrenzende Wand als Person oder Hindernis erfasst wird. Schließt der Türflügel 18, wird durch die automatische Anpassung des bandgegenseitigen Erfassungsfeldes 20 verhindert, dass die betreffende Zarge 24 oder bei zweiflügeligen Türen auch der weitere Flügel als Person oder Hindernis erfasst werden.

Bei der in der Fig. 4a dargestellten weiteren Drehflügeltür 12 sind die Erfassungsfelder 14, 22 der beiden Sensoreinheiten 16, 22 mit dem Einsatz einer Vorrichtung 34 automatisch durch Griffstangen 26 eingeschränkt.

Fig. 5 zeigt in schematischer Darstellung die Breite b und den Öffnungswinkel eines Drehtürflügels.

### Bezugszeichenliste

- 10: Wand
- 12: Drehflügeltür
- 14: Erfassungsfeld auf der Bandseite
- 16: Sensor auf der Bandseite
- 18: Türflügel
- 20: Erfassungsfeld auf der Bandgegenseite
- 22: Sensor auf der Bandgegenseite
- 24: Zarge
- 26: Griffstange
- 28: Sender
- 30: Empfänger
- 32: optische Basis
- 34: Vorrichtung
- 36: automatische Drehtür
- 38: Türflügel, Drehflügel
- 40: Sensorik
- 42: Sensoreinheit auf der Bandseite
- 44: Sensoreinheit auf der Bandgegenseite
- 46: Türsteuerung
- 48: Ebene
- 50: Linie
- 52: AIR-Lichtfleck

- a: Abstand
- b: Breite des Türflügels
- α: Türöffnungswinkel
- a(t): aktueller Türöffnungswinkel
- BGS: Bandgegenseite
- BS: Bandseite
- HSK: Hauptschließkante
- NSK: Nebenschließkante

## Patentansprüche

1. Vorrichtung (34) zur sensorischen Absicherung der Flügelbewegungen einer automatischen Drehtür (36; 12), mit einer eine bandseitig auf dem Türflügel (38; 18) anordenbaren Sensoreinheit (42; 16) und/oder eine gegenbandseitig auf dem Türflügel (38; 18) anordenbaren Sensoreinheit (44; 22) umfassenden Sensorik (40) und einer mit der Sensorik (40) kommunizierenden Türsteuerung (46), wobei eine jeweilige Sensoreinheit (42, 44; 16, 22) einen zumindest im Wesentlichen flächigen Abstandsscanner umfasst, wobei die Sensoreinheit (42, 44; 16, 22) als flächigen Abstandsscanner einen flächigen Lichtscanner umfasst, und die Sensorik (40) und/oder die Türsteuerung (46) so ausgeführt sind, dass in einem jeweiligen automatisch ausgeführten Lernzyklus während eines Öffnungs- und/oder Schließzyklus des Türflügels (38; 18) eine jeweilige Sensoreinheit (42, 44; 16, 22) bei aufeinanderfolgenden Türöffnungswinkeln (α) jeweils in einer bandseitigen bzw. bandgegenseitigen Ebene (48, 48') die Abstände von der jeweiligen Sensoreinheit (42, 44; 16, 22) zur Umgebung des Türflügels (38; 18) misst, aus den in den verschiedenen Ebenen in Abhängigkeit vom Türöffnungswinkel (α) erhaltenen Messwerten als Funktion der in den verschiedenen Ebenen gemessenen Abstände von der jeweiligen Sensoreinheit (42, 44; 16, 22) zur Umgebung und als Funktion des Türöffnungswinkels (α) ein dreidimensionales Bild der Umgebung ermittelt und das so ermittelte dreidimensionale Bild der Umgebung speichert,
**dadurch gekennzeichnet, dass** eine jeweilige Sensoreinheit (42, 44; 14, 20) so ausgeführt ist, dass sie während eines jeweiligen öffnungs- bzw. Schließzyklus des Türflügels (38, 18) bei einem jeweiligen aktuellen Türöffnungswinkel (α(t)) in der jeweiligen Ebene die Abstände (xn(t)) von der jeweiligen Sensoreinheit (42, 44; 16, 22) zur Umgebung entlang einer Linie (50) als Funktion des jeweiligen aktuellen Türöffnungswinkels (α(t)) misst.

2. Vorrichtung nach Anspruch 1,
**dadurch gekennzeichnet , dass** die Sensorik (40) und/oder die Türsteuerung (46) so ausgeführt sind, dass das Erfassungsfeld einer jeweiligen Sensoreinheit (42, 44; 16, 22) automatisch an das jeweils ermittelte dreidimensionale Bild der Umgebung angepasst ist.

3. Vorrichtung nach Anspruch 1 oder 2,
**dadurch gekennzeichnet , dass** die Sensorik (40) und/oder die Türsteuerung (46) so ausgeführt sind, dass im Bereich des Türflügels (38; 18) befindliche Personen oder Hindernisse von der durch das ermittelte dreidimensionale Bild repräsentierten Umgebung unterschieden werden.

4. Vorrichtung nach zumindest einem der vorstehenden Ansprüche,
**dadurch gekennzeichnet , dass** eine jeweilige Sensoreinheit (42, 44; 14, 20) der Sensorik (40) als flächigen Abstandsscanner einen AIR-Lichttaster und/oder einen Laserscanner umfasst.

5. Vorrichtung nach zumindest einem der vorstehenden Ansprüche,
**dadurch gekennzeichnet , dass** der flächige Abstandsscanner einer jeweiligen Sensoreinheit (42, 44; 14, 20) einen Sender, einen rotierenden Spiegel und einen Empfänger umfasst und die Sensorik (40) und/oder die Türsteuerung (46) so ausgeführt sind, dass zur Messung der Abstände von der jeweiligen Sensoreinheit (42, 44; 16, 22) zur Umgebung in einer jeweiligen bandseitigen bzw. gegenbandseitigen Ebene ein Abttaststrahl einer jeweiligen Sensoreinheit (42, 44; 14, 20) in der jeweiligen Ebene (48, 48') auf die Umgebung des Türflügels (38: 18) gelenkt und die Abstände von der jeweiligen Sensoreinheit (42, 44; 16, 22) zur Umgebung jeweils aus der Lichtlaufzeit zwischen Sender und Empfänger einer jeweiligen Sensoreinheit (42, 44C) ermittelt werden.

6. Vorrichtung nach zumindest einem der vorstehenden Ansprüche,
**dadurch gekennzeichnet , dass** das Erfassungsfeld (14) der bandseitigen Sensoreinheit (16) und/oder das Erfassungsfeld (20) der bandgegenseitigen Sensoreinheit (22) jeweils zumindest einseitig, bevorzugt beidseitig, über den Türflügel (16) hinausragen.

7. Vorrichtung nach Anspruch 6,
**dadurch gekennzeichnet, dass** das Erfassungsfeld (14) der bandseitigen Sensoreinheit (16) und/oder das Erfassungsfeld (20) der bandgegenseitigen Sensoreinheit (22) jeweils über den Türflügel (18) hinaus bis in die Nebenschließkante (NSK) und/oder über die Hauptschließkante (HSK) hinaus erweitert sind.

8. Vorrichtung nach zumindest einem der vorstehenden Ansprüche,
**dadurch gekennzeichnet, dass** eine jeweilige Sensoreinheit (42, 44; 14, 20) in einem oberen Bereich des Türflügels (38; 18) anordenbar ist.

9. Vorrichtung nach zumindest einem der vorstehenden Ansprüche,
**dadurch gekennzeichnet, dass** die Sensorik (40) und/oder die Türsteuerung (46) zur automatischen Ermittlung der Breite und/oder der Höhe des Türflügels (38; 18) ausgeführt sind.

10. Vorrichtung nach Anspruch 9,
**dadurch gekennzeichnet, dass** die Sensorik (40) und/oder die Türsteuerung (46) zur automatischen Ermittlung des Abstandes zwischen der Nebenschließkante (NSK) und der Hauptschließkante (HSK) des Türflügels (38;18) und/oder des Abstandes zwischen den auf den beiden Seiten das Türflügels (38; 18) vorgesehenen Zargen (24) und zur automatischen Ermittlung der Breite des Türflügels (38; 18) über diesen Abstand ausgeführt sind.

11. Vorrichtung nach zumindest einem der vorstehenden Ansprüche,
**dadurch gekennzeichnet , dass** die Sensorik (40) und/oder die Türsteuerung (46) zur automatischen Erkennung einer jeweiligen Griffstange (26) des Türflügels (18) ausgeführt sind.

12. Vorrichtung nach Anspruch 11,
**dadurch gekennzeichnet , dass** das Vorhandensein einer jeweiligen Griffstange (26) durch die Sensorik (40) signalisierbar ist.

13. Vorrichtung nach zumindest einem der vorstehenden Ansprüche,
**dadurch gekennzeichnet, dass** die Funktion der Sensorik (40) insbesondere über die Türsteuerung (46) automatisch regelmäßig überwachbar ist.

14. Vorrichtung nach Anspruch 13,
**dadurch gekennzeichnet , dass** die Funktion der Sensorik (40) unter Verwendung wenigstens eines Bereichs der ermittelten Umgebung als Testobjekt überwachbar ist.

15. Vorrichtung nach zumindest einem der vorstehenden Ansprüche,
**dadurch gekennzeichnet , dass** während eines jeweiligen Überwachungszyklus zur Überwachung der Funktion der Sensorik (40) mittels einer jeweiligen Sensoreinheit (42, 44; 14,20) überprüfbar ist, ob die ermittelte Umgebung unverändert geblieben ist.

16. Vorrichtung nach zumindest einem der vorstehenden Ansprüche,
**dadurch gekennzeichnet, dass** die Funktion der Sensorik (40) über die Türsteuerung (46) unter Heranziehung der Redundanz überwachbar ist, die sich aus den beiden über einen jeweiligen Öffnungs- bzw. Schließzyklus des Türflügels (38;18) erzeugten dreidimensionalen Bildern der Umgebung ergibt.

17. Vorrichtung nach zumindest einem der vorstehenden Ansprüche,
**dadurch gekennzeichnet , dass** die Sensorik (40) zur Ermittlung des jeweiligen aktuellen Türöffnungswinkels (α(t)) mit einem Positionsmesssystem wie insbesondere einem Gyroskop oder dergleichen versehen und/oder der jeweilige aktuelle Türöffnungswinkel (α(t)) über die Türsteuerung (46) bereitstellbar ist.

18. Vorrichtung nach zumindest einem der vorstehenden Ansprüche,
**dadurch gekennzeichnet, dass** die Sensorik (40) über einen Sensorbus mit der Türsteuerung (46) kommuniziert.

## Claims

1. Apparatus (34) for safeguarding the leaf movements of an automatic revolving door (36; 12) using sensors, having a sensor system (40) comprising a sensor unit (42; 16) which can be arranged on the hinge side of the door leaf (38; 18) and/or a sensor unit (44; 22) which can be arranged on the counter-hinge side of the door leaf (38; 18) and having a door controller (46) which communicates with the sensor system (40), wherein a respective sensor unit (42, 44; 16, 22) comprises an at least substantially flat distance scanner, wherein the sensor unit (42, 44; 16, 22) comprises a flat light scanner as the flat distance scanner, and the sensor system (40) and/or the door controller (46) is/are configured in such a manner that, in a respective automatically performed learning cycle during an opening and/or closing cycle of the door leaf (38; 18), a respective sensor unit (42, 44; 16, 22) measures the distances between the respective sensor unit (42, 44; 16, 22) and the surroundings of the door leaf (38; 18) for successive door opening angles (α) in each case in a hinge-side or counter-hinge-side plane (48, 48'), determines a three-dimensional image of the surroundings from the measured values obtained in the various planes on the basis of the door opening angle (α) as a function of the distances between the respective sensor unit (42, 44; 16, 22) and the surroundings, as measured in the various planes, and as a function of the door opening angle (α) and stores the three-dimensional image of the surroundings which is determined in this manner, **characterized in that** a respective sensor unit (42, 44; 14, 20) is configured in such a manner that, during a respective opening or closing cycle of the door leaf (38, 18), it measures the distances (xn(t)) between the respective sensor unit (42, 44; 16, 22) and the surroundings along a line (50) for a respective current door opening angle (α(t)) in the respective plane as a function of the respective current door opening angle (α(t)).

2. Apparatus according to Claim 1,
**characterized in that** the sensor system (40) and/or the door controller (46) is/are configured in such a manner that the detection field of a respective sensor unit (42, 44; 16, 22) is automatically adapted to the respectively determined three-dimensional image of the surroundings.

3. Apparatus according to Claim 1 or 2,
**characterized in that** the sensor system (40) and/or the door controller (46) is/are configured in such a manner that persons or obstacles in the region of the door leaf (38; 18) are distinguished from the surroundings represented by the determined three-dimensional image.

4. Apparatus according to at least one of the preceding claims,
**characterized in that** a respective sensor unit (42, 44; 14, 20) of the sensor system (40) comprises an AIR light sensor and/or a laser scanner as the flat distance scanner.

5. Apparatus according to at least one of the preceding claims,
**characterized in that** the flat distance scanner of a respective sensor unit (42, 44; 14, 20) comprises a transmitter, a rotating mirror and a receiver, and the sensor system (40) and/or the door controller (46) is/are configured in such a manner that, in order to measure the distances between the respective sensor unit (42, 44; 16, 22) and the surroundings in a respective hinge-side or counter-hinge-side plane, a scanning beam of a respective sensor unit (42, 44; 14, 20) in the respective plane (48, 48') is directed to the surroundings of the door leaf (38; 18) and the distances between the respective sensor unit (42, 44; 16, 22) and the surroundings are each determined from the time of flight between the transmitter and the receiver of a respective sensor unit (42, 44C).

6. Apparatus according to at least one of the preceding claims,
**characterized in that** the detection field (14) of the hinge-side sensor unit (16) and/or the detection field (20) of the counter-hinge-side sensor unit (22) project(s) beyond the door leaf (16) in each case on at least one side, preferably on both sides.

7. Apparatus according to Claim 6,
**characterized in that** the detection field (14) of the hinge-side sensor unit (16) and/or the detection field (20) of the counter-hinge-side sensor unit (22) is/are each extended beyond the door leaf (18) into the secondary closing edge (NSK) and/or beyond the main closing edge (HSK).

8. Apparatus according to at least one of the preceding claims,
**characterized in that** a respective sensor unit (42, 44; 14, 20) can be arranged in an upper region of the door leaf (38; 18).

9. Apparatus according to at least one of the preceding claims,
**characterized in that** the sensor system (40) and/or the door controller (46) is/are configured to automatically determine the width and/or the height of the door leaf (38; 18).

10. Apparatus according to Claim 9,
**characterized in that** the sensor system (40) and/or the door controller (46) is/are configured to automatically determine the distance between the secondary closing edge (NSK) and the main closing edge (HSK) of the door leaf (38; 18) and/or the distance between the frames (24) provided on both sides of the door leaf (38; 18) and to automatically determine the width of the door leaf (38; 18) using this distance.

11. Apparatus according to at least one of the preceding claims,
**characterized in that** the sensor system (40) and/or the door controller (46) is/are configured to automatically detect a respective grab bar (26) of the door leaf (18).

12. Apparatus according to Claim 11,
**characterized in that** the presence of a respective grab bar (26) can be signalled by the sensor system (40) .

13. Apparatus according to at least one of the preceding claims,
**characterized in that** the function of the sensor system (40) can be automatically regularly monitored, in particular via the door controller (46) .

14. Apparatus according to Claim 13,
**characterized in that** the function of the sensor system (40) can be monitored using at least one region of the determined surroundings as a test object.

15. Apparatus according to at least one of the preceding claims,
**characterized in that**, during a respective monitoring cycle for monitoring the function of the sensor system (40), a respective sensor unit (42, 44; 14, 20) can be used to check whether the determined surroundings have remained unchanged.

16. Apparatus according to at least one of the preceding claims,
**characterized in that** the function of the sensor system (40) can be monitored via the door controller (46) using the redundancy which results from the two three-dimensional images of the surroundings generated over a respective opening or closing cycle of the door leaf (38; 18).

17. Apparatus according to at least one of the preceding claims,
**characterized in that** the sensor system (40) is provided with a position measuring system, such as a gyroscope or the like in particular, in order to determine the respective current door opening angle (α) and/or the respective current door opening angle (α(t)) can be provided via the door controller (46).

18. Apparatus according to at least one of the preceding claims,
**characterized in that** the sensor system (40) communicates with the door controller (46) via a sensor bus.

## Revendications

1. Dispositif (34) de sécurisation sensorielle des mouvements de battant d'une porte tournante automatique (36; 12), comprenant un système de capteurs (40) pourvu d'une unité de détection (42 ; 16) pouvant être disposée sur le battant de porte (38; 18) côté paumelles et/ou d'une unité de détection (44 ; 22) pouvant être disposée sur le battant de porte (38 ; 18) du côté opposé aux paumelles, et un dispositif de commande de porte (46) en communication avec le système de capteurs (40), dans lequel une unité de détection (42, 44 ; 16, 22) respective comprend un scanner de distance au moins substantiellement plan, l'unité de détection (42, 44 ; 16, 22) comprenant comme scanner de distance plan un scanner lumineux plan, et le système de capteurs (40) et/ou le dispositif de commande de porte (46) étant réalisé(s) de telle sorte que dans un cycle d'apprentissage respectivement effectué automatiquement pendant un cycle d'ouverture et/ou de fermeture du battant de porte (38 ; 18), une unité de détection (42, 44 ; 16, 22) respective mesure à des angles d'ouverture de porte (α) successifs respectivement dans un plan côté paumelles ou côté opposé aux paumelles (48, 48') les distances entre l'unité de détection (42, 44 ; 16, 22) respective et l'environnement du battant de porte (38; 18), détermine une image tridimensionnelle de l'environnement à partir des valeurs de mesure obtenues dans les différents plans en fonction de l'angle d'ouverture de porte (α) comme une fonction des distances mesurées dans les différents plans entre l'unité de détection (42, 44 ; 16, 22) et l'environnement et comme une fonction de l'angle d'ouverture de porte (α), et stocke l'image tridimensionnelle de l'environnement ainsi déterminée,
**caractérisé en ce qu'**une unité de détection (42, 44 ; 14, 20) respective est réalisée de telle sorte qu'elle mesure pendant un cycle d'ouverture ou de fermeture respectif du battant de porte (38, 18) à un angle d'ouverture de porte respectivement actuel (α(t)) dans le plan respectif les distances (xn(t)) entre l'unité de détection (42, 44 ; 16, 22) respective et l'environnement le long d'une ligne (50) comme une fonction de l'angle d'ouverture de porte respectivement actuel (α(t)).

2. Dispositif selon la revendication 1, **caractérisé en ce que** le système de capteurs (40) et/ou le dispositif de commande de porte (46) est/sont réalisé(s) de telle sorte que le champ d'acquisition d'une unité de détection (42, 44 ; 16, 22) respective s'adapte automatiquement à l'image tridimensionnelle respectivement déterminée de l'environnement.

3. Dispositif selon la revendication 1 ou 2, **caractérisé en ce que** le système de capteurs (40) et/ou le dispositif de commande de porte (46) est/sont réalisé(s) de telle sorte que des personnes ou des obstacles se trouvant dans la zone du battant de porte (38 ; 18) se distinguent de l'environnement représenté par l'image tridimensionnelle déterminée.

4. Dispositif selon au moins l'une des revendications précédentes, **caractérisé en ce qu'**une unité de détection (42, 44 ; 14, 20) respective du système de capteurs (40) comprend comme scanner de distance plan un capteur de lumière AIR et/ou un scanner laser.

5. Dispositif selon au moins l'une des revendications précédentes, **caractérisé en ce que** le scanner de distance plan d'une unité de détection (42, 44 ; 14, 20) respective comprend un émetteur, un miroir tournant et un récepteur, et le système de capteurs (40) et/ou le dispositif de commande de porte (46) est/sont réalisé(s) de telle sorte que pour la mesure des distances entre l'unité de détection (42, 44 ; 16, 22) respective et l'environnement dans un plan respectif côté paumelles ou côté opposé aux paumelles, un faisceau de balayage d'une unité de détection (42, 44 ; 14, 20) respective est dirigé dans le plan respectif (48, 48') sur l'environnement du battant de porte (38 ; 18), et les distances entre l'unité de détection (42, 44 ; 16, 22) respective et l'environnement sont déterminées respectivement à partir du temps de propagation de la lumière entre l'émetteur et le récepteur d'une unité de détection (42, 44C) respective.

6. Dispositif selon au moins l'une des revendications précédentes, **caractérisé en ce que** le champ d'acquisition (14) de l'unité de détection (16) côté paumelles, et/ou le champ d'acquisition (20) de l'unité de détection (22) côté opposé aux paumelles dépasse(nt) respectivement au moins d'un côté, de préférence des deux côtés, du battant de porte (16).

7. Dispositif selon la revendication 6, **caractérisé en ce que** le champ d'acquisition (14) de l'unité de détection (16) côté paumelles et/ou le champ d'acquisition (20) de l'unité de détection (22) côté opposé aux paumelles est/sont respectivement étendu(s) au-delà du battant de porte (18) jusque dans le bord de fermeture secondaire (NSK) et/ou au-delà du bord de fermeture principal (HSK).

8. Dispositif selon au moins l'une des revendications précédentes, **caractérisé en ce qu'**une unité de détection (42, 44 ; 14, 20) respective peut être disposée dans une zone supérieure du battant de porte (38; 18).

9. Dispositif selon au moins l'une des revendications précédentes, **caractérisé en ce que** le système de capteurs (40) et/ou le dispositif de commande de porte (46) est/sont réalisé(s) pour déterminer automatiquement la largeur et/ou la hauteur du battant de porte (38 ; 18).

10. Dispositif selon la revendication 9, **caractérisé en ce que** le système de capteurs (40) et/ou le dispositif de commande de porte (46) est/sont réalisé(s) pour déterminer automatiquement la distance entre le bord de fermeture secondaire (NSK) et le bord de fermeture principal (HSK) du battant de porte (38 ; 18) et/ou la distance entre les dormants (24) prévus des deux côtés du battant de porte (38 ; 18) et pour déterminer automatiquement la largeur du battant de porte (38 ; 18) sur cette distance.

11. Dispositif selon au moins l'une des revendications précédentes, **caractérisé en ce que** le système de capteurs (40) et/ou le dispositif de commande de porte (46) est/sont réalisé(s) pour reconnaître automatiquement une barre de maintien (26) respective du battant de porte (18).

12. Dispositif selon la revendication 11, **caractérisé en ce que** la présence d'une barre de maintien (26) respective peut être signalée par le système de capteurs (40).

13. Dispositif selon au moins l'une des revendications précédentes, **caractérisé en ce que** la fonction du système de capteurs (40) peut être surveillée périodiquement de manière automatique en particulier par l'intermédiaire du dispositif de commande de porte (46) .

14. Dispositif selon la revendication 13, **caractérisé en ce que** la fonction du système de capteurs (40) peut être surveillée en utilisant au moins une zone de l'environnement déterminé comme un objet test.

15. Dispositif selon au moins l'une des revendications précédentes, **caractérisé en ce que** pendant un cycle de surveillance respectif servant à surveiller la fonction du système de capteurs (40), une unité de détection (42, 44 ; 14, 20) respective permet de vérifier si l'environnement déterminé est resté inchangé.

16. Dispositif selon au moins l'une des revendications précédentes, **caractérisé en ce que** la fonction du système de capteurs (40) peut être surveillée par l'intermédiaire du dispositif de commande de porte (46) en faisant appel à la redondance qui résulte des images tridimensionnelles de l'environnement générées sur un cycle d'ouverture ou de fermeture respectif du battant de porte (38 ; 18).

17. Dispositif selon au moins l'une des revendications précédentes, **caractérisé en ce que** le système de capteurs (40) est muni d'un système de mesure de position, comme en particulier d'un gyroscope ou similaires, pour déterminer l'angle d'ouverture de porte respectivement actuel (α(t)), et/ou l'angle d'ouverture de porte respectivement actuel (α(t)) peut être fourni par l'intermédiaire du dispositif de commande de porte (46).

18. Dispositif selon au moins l'une des revendications précédentes, **caractérisé en ce que** le système de capteurs (40) est en communication avec le dispositif de commande de porte (46) par l'intermédiaire d'un bus de capteur.
